# EUROPÄISCHE PATENTSCHRIFT

(11) **EP 0 860 016 B1**
(45) Veröffentlichungstag und Bekanntmachung des Hinweises auf die Patenterteilung: **06.05.1999**
(21) Anmeldenummer: 96945828.0
(22) Anmeldetag: 24.10.1996
(51) Int. Cl.: H01F 27/29

(54) **ANSCHLUSSVORRICHTUNG**
CONNECTING DEVICE
DISPOSITIF DE CONNEXION

(30) Priorität: 06.11.1995 DE 19541304
(43) Veröffentlichungstag der Anmeldung: 26.08.1998
(73) Patentinhaber: SIEMENS AKTIENGESELLSCHAFT, 80333 München (DE)
(72) Erfinder: PFAB, Hans, D-92256 Hahnbach (DE)
(86) Internationale Anmeldenummer: DE9602029
(87) Internationale Veröffentlichungsnummer: WO9717711

(56) Entgegenhaltungen:
- WO-A-91/11818
- DE-U- 9 110 706
- FR-A- 2 246 040

## Beschreibung

Die Erfindung bezieht sich auf eine Anschlußvorrichtung zum Verbinden eines Endbereichs einer Erregerspule mit einem außeren Leiter, wobei die Erregerspule auf einem Spulenkörper angebracht ist.

Eine derartige Anschlußvorrichtung ist aus dem europäischen Patent 0 394 833 bekannt. Diese Anschlußvorrichtung umfaßt eine Anschlußbasis die auf dem Spulenkörper angebracht ist sowie eine Anschlußplatte, die eine elektrisch leitfähige Platte einschließt und einen ersten Endbereich mit einem ersten gebogenen Bereich und einen zweiten Endbereich mit einem zweiten gebogenen Bereich aufweist. Beide Bereiche sind über einen Mittelbereich verbunden. Dabei ist der erste gebogene Bereich mit einem Anwickelstift versehen, um die Anschlußplatte mit der Erregerspule zu verbinden. Der zweite Endbereich weist eine Einrichtung zum Verbinden der Anschlußplatte mit dem äußeren Leiter auf. Der erste gebogene Bereich steht senkrecht zu dem mittleren Bereich der Anschlußplatte und der erste und zweite gebogene Bereich umfassen jeweils einen ersten und zweiten Vorsprung. Weiterhin umfaßt die Anschlußvorrichtung eine Einrichtung zum Anbringen der Anschlußplatte an der Anschlußbasis. Diese besteht in einer ersten Aussparung die in der Anschlußbasis ausgebildet ist um den ersten gebogenen Bereich aufzunehmen sowie einer zweiten Aussparung in der Anschlußbasis zur Aufnahme des zweiten gebogenen Bereichs. Vorsprünge auf der Oberfläche der gebogenen Bereiche, die senkrecht zu dem Mittelbereich stehen sind derart ausgebildet, daß eine feste Befestigung der gebogenen Bereiche in den Aussparungen erreicht wird. Der Mittelbereich wird in einer Nut der Anschlußbasis aufgenommen.

Aus DE-U-91 10 706.7 ist eine Anschlußvorrichtung zum Verbinden eines Endbereichs einer Spule mit einem äußeren Leiter entnehmbar, wobei die Erregerspule auf einem Spulenkörper angebracht ist, umfassend einen ersten Befestigungsdom mit einer ersten Ausnehmung. Außerdem weist diese Anschlußvorrichtung einen Befestigungsdom zur Aufnahme eines Kontaktstücks auf. Es besteht hier die Möglichkeit der wahlweisen Aufnahme verschiedener Anschlüsse, unter Einsatz einer Automatenfertigung.

Der Erfindung liegt die Aufgabe zugrunde, eine Anschlußvorrichtung der obengenannten Art zu schaffen, die auf einfache Weise ausgebildet ist und die Möglichkeit der wahlweisen Aufnahme verschiedener Anschlüsse bietet, z.B. eines Anschlusses mit einer Federklemme und eines Anschlusses mit einer Anschlußschraube. Diese Aufgabe wird erfindungsgemäß durch die Anschlußvorrichtung mit den Merkmalen nach Anspruch 1 gelöst. Diese Anschlußvorrichtung umfaßt:
Einen ersten Befestigungsdom mit einer ersten Ausnehmung, einen zweiten Befestigungsdom mit einer zweiten Ausnehmung, der gegenüber dem ersten Befestigungsdom von der Spulenachse nach außen wegversetzt ist, eine Anschlußplatte, die einen ersten abgebogenen Bereich und einen zweiten abgebogenen Bereich aufweist, wobei der erste abgebogene Bereich in der zweiten Ausnehmung und der zweite abgebogene Bereich in der ersten Ausnehmung steckt.

Weitere vorteilhafte Ausbildungen der Erfindung sind den Unteransprüchen zu entnehmen.

Nach Anspruch 3 weist die Anschlußplatte auf ihrer den abgebogenen Bereichen abgewandten Seite eine abstehende Zunge auf, die eine Federklemme zum Anschluß des außeren Leiters trägt. Dies stellt eine besonders einfache Ausführung eines Federklemmenanschlusses dar.

Besonders vorteilhaft ist es, wenn die Anschlußplatte und die Zunge einstückig ausgebildet sind.

Weiterhin stellt es einen besonderen Vorteil dar, wenn der zweite Befestigungsdom mit einer dritten Ausnehmung versehen ist, die in einen Durchbruch übergeht und zur wahlweisen Befestigung der Anschlußplatte über den ersten abgebogenen Bereich dient, der in Form von zwei Schenkeln ausgebildet ist, die nach Einführung in die dritte Ausnehmung in den Durchbruch abgebogen sind.

Zur gleichzeitigen Anbringung und Kontaktierung eines Beschaltungsbausteins ist es vorteilhaft, wenn die Anschlußplatte an dem vom ersten abgebogenen Bereich abgewandten Ende einen Fortsatz mit einer Bohrung aufweist.

Zum Anschluß des Wickelendes der Erregerspule ist es vorteilhaft, wenn der zweite abgebogene Bereich mit einem Anwickelstift ausgebildet ist.

Um auch die Möglichkeit des Anschlusses mittels einer Anschlußschraube zu bieten, hat es sich als zweckmäßig erwiesen, wenn die Anschlußplatte in dem zwischen den beiden abgebogenen Bereichen liegenden Zwischenbereich mit einem Bohrloch zur Aufnahme einer Anschlußschraube versehen ist.

Kundenseitig wird wahlweise der Anschluß mittels einer Federklemme oder einer Anschlußschraube gewünscht. Dieser Anforderung wird in einfacher Weise genügt, wenn der Anschlußplatte eine in gleicher Weise fixierte weitere Anschlußplatte mit einer Federklemme oder einer Anschlußschraube gegenüberliegt.

Ein Ausführungsbeispiel wird im folgenden anhand einer Zeichnung näher erläutert. Es zeigen:
- FIG 1: eine perspektivische Darstellung einer Anschlußvorrichtung zum Verbinden eines Endbereichs einer Erregerspule mit einem außeren Leiter mittels einer Federklemme und einer Anschlußschraube,
- FIG 2: eine Anschlußplatte mit aufgesetztem Zusatzteil zur Halterung einer Federklemme,
- FIG 3: eine Schnittdarstellung der Anschlußvorrichtung nach FIG 1, die die Halterung einer Anschlußplatte mit Federklemme über einen Durchbruch zeigt.

FIG 1 zeigt einen Spulenkörper 1 mit einer Erregerspule 2, der z.B. Bestandteil eines elektromagnetischen Schaltgerätes ist, wobei an dem einen Flansch des Spulenkörpers 1 eine Anschlußvorrichtung mit Anschlüssen angebracht ist, über die äußere Leiter mit den Endbereichen der Erregerspule 2 verbunden werden können. Die Anschlußvorrichtung umfaßt eine Platte 3 mit einem ersten Befestigungsdom 4, der eine erste Ausnehmung 5 aufweist, sowie einen zweiten Befestigungsdom 6 mit einer zweiten Ausnehmung 7 sowie wahlweise mit einer dritten Ausnehmung 8, die in einen Durchbruch 9 übergeht. Weiterhin gehört zur Anschlußvorrichtung eine zumindest teilweise elektrisch leitende Anschlußplatte 10, die endseitig einen ersten abgebogenen Bereich 11 aufweist sowie einen zweiten zur selben Seite hin abgebogenen Bereich 12. Die Anschlußplatte 10 kann mit einer Anschlußschraube 13 über ein Bohrloch 14 versehen sein oder auf ihrer den abgebogenen Bereichen 11,12 abgewandten Seite eine abstehende Zunge 15 aufweisen, die eine Federklemme 16 zum Anschluß des außeren Leiters trägt. Die Anschlußplatte 10 steckt über ihre abgebogenen Bereiche 11,12 in der ersten Ausnehmung 5 und in der zweiten 7 bzw. dritten Ausnehmung 8. Der erste abgebogene Bereich ist mit einem Anwickelstift 17 versehen und endseitig zahnartig ausgeprägt, um beim Einstecken in die erste Ausnehmung 5 des ersten Befestigungsdoms 4 einen festen Sitz zu erhalten. Die Anschlußplatte 10 mit der Federklemme 16 kann auf zwei verschiedene Arten ausgebildet sein. Die abstehende Zunge 15 kann als Zusatzteil an der Anschlußplatte 10 gemäß FIG 2 angebracht sein, wobei der zweite abgebogene endseitige Bereich 12 ebenfalls zahnförmig ausgebildet ist und in die entsprechend ausgebildete zweite Ausnehmung 7 des zweiten Befestigungsdoms 6 gesteckt wird. Alternativ hierzu sind die Anschlußplatte 10 und die Zunge 15 einstückig (siehe FIG 1) ausgebildet, wobei der zweite abgebogene Bereich 12 in Form von zwei äußeren Schenkeln 18 besteht und das dazwischenliegende Mittelteil, zur entgegengesetzten Richtung und auf diese Weise die Zunge 15 bildend abgebogen ist, wie es in FIG 1 dargestellt ist. Die beiden abgebogenen Schenkel 18 stecken in der dritten Ausnehmung 8 und sind endseitig, in den Durchbruch 9 eintauchend abgewinkelt wie es FIG 3 deutlich macht. Der erste abgebogene Bereich 11 stützt sich beim Anschluß des außeren Leiters aufgrund der dabei nach außen gerichteten Kraftwirkung am ersten Befestigungsdom 6 ab.

FIG 3 zeigt die Halterung der einstückigen Anschlußplatte 10 mit der Federklemme 16, indem die den zweiten abgebogenen Bereich 12 bildenden Schenkel 18 in die dritte Ausnehmung 8 gesteckt sind und anschließend nach Abbiegung der Enden in den Durchbruch 9 eintauchen.

Zum Anschluß der beiden Wickelenden der Erregerspule 2 sind zwei Anschlußplatten 10 in der Anschlußvorrichtung vorgesehen, wobei wahlweise die beiden Anschlußplatten 10 mit der Anschlußschraube 13 oder mit der Federklemme 16 bestückt werden können. Die Anschlußvorrichtung kann also an die Kundenansprüche wahlweise angepaßt werden.

Die einander zugewandten Enden der beiden Anschlußplatten 10 sind mit Fortsätzen 19 ausgebildet, die jeweils eine Bohrung 20 haben, über die ein Schaltungsbaustein 21 mittels Federdrahtschlaufen 22 befestigt und kontaktiert werden kann.

## Patentansprüche

1. Anschlußvorrichtung zum Verbinden eines Endbereichs einer Erregerspule (2) mit einem äußeren Leiter, wobei die Erregerspule (2) auf einem Spulenkörper (1) angebracht ist, umfassend:
a) einen ersten Befestigungsdom (4) mit einer ersten Ausnehmung (5),
b) einen zweiten Befestigungsdom (6) mit einer zweiten Ausnehmung (7), der gegenüber dem ersten Befestigungsdom (4) seitlich von der Spulenachse nach außen wegversetzt ist,
c) eine Anschlußplatte (10), die einen ersten abgebogenen Bereich (11) und einen zweiten abgebogenen Bereich (12) aufweist,
d) wobei der erste abgebogene Bereich (11) in der ersten Ausnehmung (5) und der zweite abgebogene Bereich (12) in der zweiten Ausnehmung (7) steckt.

2. Anschlußvorrichtung nach Anspruch 1, **dadurch gekennzeichnet,** daß der erste abgebogene Bereich (11) am zweiten Befestigungsdom (6) beim Anschluß des außeren Leiters abgestützt ist.

3. Anschlußvorrichtung nach Anspruch 1 oder 2, **dadurch gekennzeichnet,** daß die Anschlußplatte (10) auf ihrer den abgebogenen Bereichen (11,12) abgewandten Seite eine abstehende Zunge (15) aufweist, die eine Federklemme (16) zum Anschluß des äußeren Leiters trägt.

4. Anschlußvorrichtung nach einem der vorangehenden Ansprüche, **dadurch gekennzeichnet,** daß die Anschlußplatte (10) und die Zunge (15) einstückig ausgebildet sind.

5. Anschlußvorrichtung nach einem der vorangehenden Ansprüche, **dadurch gekennzeichnet,** daß der zweite Befestigungsdom (6) mit einer dritten Ausnehmung (8) versehen ist, die in einen Durchbruch (9) übergeht und zur wahlweisen Befestigung der Anschlußplatte (10) über den ersten abgebogenen Bereich (11) dient, der in Form von zwei Schenkeln (18) ausgebildet ist, die nach Einführung in die dritte Ausnehmung (8) in den Durchbruch (9) abgebogen sind.

6. Anschlußvorrichtung nach einem der vorangehenden Ansprüche, **dadurch gekennzeichnet,** daß die Anschlußplatte (10) an dem vom ersten abgebogenen Bereich (11) abgewandten Ende einen Fortsatz (19) mit einer Bohrung (20) aufweist.

7. Anschlußvorrichtung nach einem der vorangehenden Ansprüche, **dadurch gekennzeichnet,** daß der erste abgebogene Bereich (11) mit einem Anwickelstift (17) ausgebildet ist.

8. Anschlußvorrichtung nach Anspruch 1, **dadurch gekennzeichnet,** daß die Anschlußplatte (10) in dem zwischen den beiden abgebogenen Bereichen (11,12) liegenden Zwischenbereich (22) mit einem Bohrloch (14) zur Aufnahme einer Anschlußschraube (13) versehen ist.

9. Anschlußvorrichtung nach einem der vorangehenden Ansprüche, **dadurch gekennzeichnet,** daß der Anschlußplatte (10) eine in gleicher Weise fixierte weitere Anschlußplatte (10) mit einer Federklemme (16) oder einer Anschlußschraube (13) gegenüberliegt.

## Claims

1. Connecting device for connecting an end region of a field coil (2) to an external conductor, the field coil (2) being mounted on a coil form (1), comprising:
a) a first fixing dome (4) having a first recess (5),
b) a second fixing dome (6) having a second recess (7) which is laterally offset with respect to the first fixing dome (4), outwardly away from the coil axis,
c) a connecting plate (10), which has a first bent region (11) and a second bent region (12),
d) the first bent region (11) being inserted in the first recess (5) and the second bent region (12) being inserted in the second recess (7).

2. Connecting device according to claim 1, characterised in that the first bent region (11) is supported on the second fixing dome (6) when the external conductor is connected.

3. Connecting device according to claim 1 or 2, characterised in that on the side which faces away from the bent regions (11, 12), the connecting plate (10) has a projecting tongue (15), which carries a spring clip (16) for connecting the external conductor.

4. Connecting device according to one of the preceding claims, characterised in that the connecting plate (10) and the tongue (15) are constructed in one piece.

5. Connecting device according to one of the preceding claims, characterised in that the second fixing dome (6) is provided with a third recess (8), which turns into an opening (9) and is used for the optional fixing of the connecting plate (10) by way of the second bent region (12) (sic), which is constructed in the form of two limbs (18) which, after insertion into the third recess (8), are bent into the opening (9).

6. Connecting device according to one of the preceding claims, characterised in that at the end which faces away from the first bent region (11), the connecting plate (10) has an extension (19) having a bore (20).

7. Connecting device according to one of the preceding claims, characterised in that the first bent region (11) is constructed with a wrapping post (17).

8. Connecting device according to claim 1, characterised in that in the intermediate region (22) (sic) which lies between the two bent regions (11, 12), the connecting plate (10) is provided with a borehole (14) for receiving a connecting screw (13).

9. Connecting device according to one of the preceding claims, characterised in that opposite the connecting plate (10) is a further connecting plate (10), which is fixed in the same way and has a spring clip (16) or a connecting screw (13).

## Revendications

1. Dispositif de connexion pour relier une région d'extrémité d'une bobine (2) d'excitation à un conducteur extérieur, la bobine (2) d'excitation étant montée sur une armature (1) de bobine, comportant :
a) un premier dôme (4) de fixation, pourvu d'un premier évidement (5),
b) un deuxième dôme (6) de fixation, qui est pourvu d'un deuxième évidement (7) et qui est décalé latéralement vers l'extérieur, en s'éloignant de l'axe de la bobine, par rapport au premier dôme (4) de fixation,
c) une plaque (10) de connexion, qui comporte une première région (11) recourbée et une deuxième région (12) recourbée,
d) la première région (11) recourbée s'enfichant dans le premier évidement (5) et la deuxième région (12) recourbée dans le deuxième évidement (7).

2. Dispositif de connexion suivant la revendication 1, caractérisé en ce que la première région (11) recourbée s'appuie contre le deuxième dôme (6) de fixation lors de la connexion du conducteur extérieur.

3. Dispositif de connexion suivant la revendication 1 ou 2, caractérisé en ce que la plaque (10) de connexion comporte, sur son côté opposé aux régions (11, 12) recourbées, une languette (15) en saillie, qui porte une borne (16) à ressort pour la connexion du conducteur extérieur.

4. Dispositif de connexion suivant l'une des revendications précédentes, caractérisé en ce que la plaque (10) de connexion et la languette (15) sont d'un seul tenant.

5. Dispositif de connexion suivant l'une des revendications précédentes, caractérisé en ce que le deuxième dôme (6) de fixation est pourvu d'un troisième évidement (8), qui se poursuit par une traversée (9) et sert à fixer au choix la plaque (10) de connexion au moyen de la deuxiéme région (12) recourbée, qui est réalisée sous la forme de deux branches (18) qui sont repliées dans la traversée (9) après introduction dans le troisième évidement (8).

6. Dispositif de connexion suivant l'une des revendications précédentes, caractérisé en ce que la plaque (10) de connexion comporte, à l'extrémité opposée à la première région (11) recourbée, un prolongement (19) pourvu d'un perçage (20).

7. Dispositif de connexion suivant l'une des revendications précédentes, caractérisé en ce que la première région (11) recourbée est dotée d'un tenon (17) d'enroulement.

8. Dispositif de connexion suivant la revendication 1, caractérisé en ce que la plaque (10) de connexion est pourvue, dans la région (22) intermédiaire située entre les deux régions (11, 12) recourbées, d'une forure (14) destinée à recevoir une vis (13) de connexion.

9. Dispositif de connexion suivant l'une des revendications précédentes, caractérisé en ce qu'une autre plaque (10) de connexion, fixée de la même manière et pourvue d'une borne (16) à ressort ou d'une vis (13) de connexion, fait face à la plaque (10) de connexion.
